# EUROPÄISCHE PATENTSCHRIFT

(11) **EP 0 949 370 B1**
(45) Veröffentlichungstag und Bekanntmachung des Hinweises auf die Patenterteilung: **02.10.2002**
(21) Anmeldenummer: 99104570.9
(22) Anmeldetag: 08.03.1999
(51) Int. Cl.: D03D 47/30

(54) **Schlussfadeneintragsvorrichtung für eine Luftdüsenwebmaschine**
Weft thread insertion device for an air jet loom
Dispositif d'insertion de la trame pour métier à tisser à tuyères

(30) Priorität: 09.04.1998 DE 29806552 U
(43) Veröffentlichungstag der Anmeldung: 13.10.1999
(73) Patentinhaber: LINDAUER DORNIER GESELLSCHAFT M.B.H, 88129 Lindau (DE)
(72) Erfinder: Dornier, Peter D., 88149 Nonnenhorn (DE); Krumm, Valentin, 88138 Hergensweiler (DE)

(56) Entgegenhaltungen:
- EP-A- 0 203 256
- EP-A- 0 619 391
- WO-A-97/29231
- PATENT ABSTRACTS OF JAPAN vol. 014, no. 202 (C-0713), 25. April 1990 & JP 02 041440 A (TOYOTA AUTOM LOOM WORKS LTD), 9. Februar 1990
- PATENT ABSTRACTS OF JAPAN vol. 018, no. 591 (C-1272), 11. November 1994 & JP 06 220745 A (TOYOTA AUTOM LOOM WORKS LTD), 9. August 1994

## Beschreibung

Die Erfindung betrifft eine Schußfadeneintragsvorrichtung für eine Luftdüsenwebmaschine nach dem Oberbegriff des Patentanspruchs 1.

Bei den für Luftdüsenwebmaschinen bekannten Schußfadeneintragsvorrichtungen wird der Hauptblasdüsenblock, der auf der Weblade angeordnet ist, über flexible Druckleitungen mit Druckluft versorgt. Die Luftversorgung der Einzelblasdüsen erfolgt über Verteileranordnungen, die fest am Maschinenrahmen angeordnet und über die besagten Druckleitungen mit den einzelnen Blasdüsen verbunden sind. Da der Hauptblasdüsenblock auf der Weblade angeordnet ist und folglich die oszillierenden Schwenkbewegungen zusammen mit der Weblade ausführt, müssen die Druckleitungen zwischen Verteilerblock und Hauptblasdüseblock eine gewisse Länge aufweisen, damit bei jeder Stellung der Weblade eine störungsfreie Luftzufuhr zum Hauptblasdüsenblock sichergestellt ist. Dabei kann sich z.B. durch Knicken der flexiblen Druckleitungen zeitweilig deren Querschnitt bei jeder Bewegung der Weblade ändern, wobei mit jeder Querschnittsveränderung ein entsprechender Verschleiß einhergeht. Zudem war es bisher aufgrund der relativ langen Druckleitungen und der begrenzten Platzverhältnisse schwierig, die Druckleitungen überkreuzungsfrei zu führen und sie gleichzeitig möglichst kurz zu halten. Bei einer gewissen Länge der Druckleitungen besteht jedoch das Problem, daß sich der Druckaufbau bis zum Hauptblasdüsenblock verzögert bzw. ein Druckverlust auftritt, der durch Vergrößerung des Durchmessers der Druckleitungen oder durch steuerungstechnische Maßnahmen korrigiert werden muß.

Ein System mit verbesserter Luftzufuhr zum Hauptblasdüsenblock ist in der EP 619 391 B1 beschrieben. Hierbei werden die Druckleitungen zwischen dem Verteilerblock und dem Hauptblasdüsenblock kurz gehalten, indem der Verteilerblock etwa mittig zwischen den Endpositionen der Bewegung der Weblade angeorndet ist mit welcher Weblade der Hauptblasdüsenblock die Schwenkbewegung ausführt. Dadurch kann die mechanische Beanspruchung der Leitungen und der Druckverlust verringert werden.

Bei einem Hauptblasdüsenblock mit einem Vorblasdüsenblock ist es jedoch nach wie vor schwierig, die Vielzahl der einzelnen Druckleitungen auf kürzestem Weg überkreuzungsfrei und ohne Knickstellen zwischen dem Verteilerblock und den betreffenden Blasdüsenblöcken zu führen.

Der Erfindung liegt deshalb die Aufgabe zugrunde, die Schußfadeneintragsvorrichtung für Luftdüsenwebmaschinen der eingangs beschrieben Art zu verbessern.

Die Aufgabe wird durch die kennzeichnenden Merkmale des Patentanspruchs 1 gelöst.

Die Erfindung beruht darauf, daß der oder die Verteilerblöcke so angeordnet sind, daß sie den Hauptblasdüsenblock unabhängig von der Stellung der Weblade wenigstens teilweise umgeben.

Dadurch, daß die Eingänge für die Einzelblasdüsen des Hauptblasdüsenblockes vorteilhaft verteilt über den Umfang des Hauptblasdüsenblockes angeordnet sind und die Ausgänge des Verteilerblocks erfindungsgemäß direkt gegenüber dem zugeordneten Eingang angeordnet werden können, ergibt sich der Vorteil, daß die Länge der Druckleitungen zwischen dem Ausgang und dem Eingang auf ein Minimum reduziert werden kann. Außerdem ist es möglich, die Druckleitungen in einfacher Weise überkreuzungsfrei zu führen, so daß die einzelnen Leitungen im Webbetrieb nicht aneinander reiben. Ein weiterer Vorteil besteht darin, daß durch die erfindungsgemäße Anordnung der Verteilerblöcke alle Druckleitungen im wesentlichen die gleiche Länge aufweisen, so daß die Verzögerungszeiten für den Druckaufbau bis zum Hauptblasdüsenblock gleich groß sind.

In einer ersten Ausführungsform sind mehrere einzelne Verteilerblöcke vorhanden, die etwa L-förmig oder U-förmig um den Hauptblasdüsenblock angeordnet sind. Dabei können die einzelnen Verteilerblöcke in einer Ebene senkrecht zur Längsachse der Weblade angeordnet sein, oder aber in Richtung der Längsachse der Weblade räumlich zueinander versetzt sein. Die versetzte Anordnung bietet zum Beispiel beim Einsatz einer sogenanntenTandemanordnung von Vordüse und Hauptdüse den Vorteil, daß beide Düsen über relativ kurze Druckleitungen mit Druckluft versorgt werden können.

Gemäß einer weiteren Ausführungsform ist der Verteilerblock als Kreisbogen oder U-förmig ausgebildet, wobei die Ausgänge in gleichmäßigen oder veränderlichen Abständen zueinander auf dem Kreisbogen oder der U-Form des Verteilerblocks angeordnet sind.

In bekannter Weise ist jedem Ausgang des Verteilerblocks ein steuerbares Ventil zugeordnet, so daß die Luftzufuhr zu jeder Einzelblasdüse geregelt werden kann.

Nachfolgend wird die Erfindung anhand mehrerer Ausführungsbeispiele unter Bezugnahme auf die Zeichnungsfiguren näher beschreiben. Es zeigt:
- Figur 1:: die Vorderansicht der Schußfadeneintragsvorrichtung in einer ersten Ausführungsform;
- Figur 2:: die Vorderansicht der Schußfadeneintragsvorrichtung in einer zweiten Ausführungsform;
- Figur 3:: die Vorderansicht der Schußfadeneintragsvorrichtung in einer weiteren Ausführungsform; und
- Figur 4:: die Draufsicht auf eine Ausführungsform mit räumlich versetzen Verteilerblöcken.

In Figur 1 ist ein Hauptblasdüsenblock 2 dargestellt, welcher mehrere, im Beispiel insgesamt acht, Einzelblasdüsen 3 aufweist, die in zwei Reihen zu je vier Düsen nebeneinander angeordnet sind. Jeder Einzelblasdüse 3 ist ein Eingang 4 zugeordnet, über den die Düse mit Druckluft versorgt wird. Um eine gute Zugänglichkeit zu den Eingängen 4 zu gewährleisten, sind diese in geeigneter Weise über den Umfang des Hauptblasdüsenblockes 2 verteilt angeordnet.

Der Hauptblasdüsenblock 2 ist mittels nicht dargestellten Verbindungselementen fest mit der Weblade 5 verbunden, die hier nur schematisch angedeutet ist. Im Betrieb der Webmaschine bewegt sich die Weblade 5 um die Längsachse 6 abwechselnd zwischen zwei Endpositionen 8,9, nämlich zwischen der Schußfadeneintragsposition 8 und der Schußfadenanschlagsposition 9 hin und her. Die Bewegungsrichtung ist durch den Doppelpfeil 7 angedeutet. Zusammen mit der Weblade 5 bewegt sich auch der Hauptblasdüsenblock 2 zwischen den Endpositionen 8, 9 hin und her.

Die Schußfadeneintragsvorrichtung 1 umfasst ferner mehrere Verteilerblöcke 10, 13 und 16, die außerhalb des Arbeitsbereiches der Weblade 5 etwa U-förmig um den Hauptblasdüsenblock 2 angeordnet sind. Durch diese Verteilerblöcke 10, 13, 16 werden die Einzelblasdüsen 3 mit Druckluft versorgt.

Jeder Verteilerblock 10, 13, 16 besitzt eine Hauptluftzufuhr 11, 14 und 17 über welche er mit Druckluft versorgt wird. Die Druckluft strömt in einem Kanal innerhalb des Verteilerblockes 10, 13, 16 und wird auf mehrere Ausgänge 12, 15 und 18 verteilt. Jeder Ausgang 12, 15, 18 ist über ein Ventil, z.B. ein Magnetventil, individuell ansteuerbar. Im vorliegenden Beispiel sind die Ausgänge 12, 15, 18 der Verteilerblöcke 10, 13, 16 in einer Reihe nebeneinander angeordnet. Es sind jedoch auch zweireihige Anordnungen denkbar.

Die Ausgänge 12, 15, 18 der Verteilerblöcke 10, 13, 16 sind jeweils über eine flexible Druckleitung 19 mit einem zugeordneten Eingang 4 der Einzelblasdüsen 3 verbunden. Jeder Eingang 4 der Einzelblasdüsen 3 wird erfindungsgemäß von demjenigen Verteilerblock versorgt, dessen Ausgang dem Eingang der Düse möglichst direkt gegenüber liegt, d.h. die Eingänge 4 im oberen Bereich des Hauptblasdüsenblockes 2 werden vom oberen Verteilerblock 13 versorgt, während z.B. die Eingänge 4 im linken Bereich des Hauptblasdüsenblockes 2 vom linken Verteilerblock 10 versorgt werden. Dadurch kann die Länge der Druckleitungen 19 sehr kurz gehalten werden, wobei man sich bei der Längenbemessung an jeweils der dem entsprechenden Verteilerblock 10, 13, 16 entfernt liegenden Endstellung 8 oder 9 der Weblade 5 orientiert.

Wird gemäß Figur 4 eine sogenannte Tandem-Düsenanordnung verwendet, bestehend aus einer Vordüse 29 und einer Hauptdüse 28, so ist es vorteilhaft, die einzelnen Verteilerblöcke 30, 31 in Richtung der Längsachse 6 der Weblade 5 räumlich versetzt anzuordnen. Der Verteilerblock 30 dient dabei zur Versorgung der Vordüse 29 und der Verteilerblock 31 zur Versorgung der Hauptdüse 28. So kann die Länge der einzelnen Druckleitungen 32 kurz gehalten werden. Es kann ferner vorgesehen sein, einen weiteren Verteilerblock gegenüber dem Verteilerblock 31 direkt neben den Blasdüsen 28, 29 anzuordnen, und zwar derart, wie es in Figur 1 gezeigt ist.

Figur 2 zeigt ein weiteres Ausführungsbeispiel der Schußfadeneintragsvorrichtung. Dabei wird lediglich ein Verteilerblock 20 verwendet, der in Form eines Kreisbogens um den Hauptblasdüsenblock 2 angeordnet ist. Der Verteilerblock 20 besitzt eine Hauptluftzufuhr 21. Der Verteilerblock 20 verteilt die zugeführte Druckluft auf mehrere Ausgänge 22, die vorzugsweise in regelmäßigen Abständen zueinander auf dem durch den Verteilerblock 20 gebildeten Kreisbogen angeordnet sind. Somit gibt es für jeden Eingang 4 der Einzelblasdüsen 3 des Hauptblasdüsenblockes 2 mindestes einen Ausgang 22 des Verteilerblocks 20, der diesem Eingang 4 in einer der beiden Endpositionen 8,9 der Weblade 5 am nächsten liegt. Vorzugsweise wird genau dieser Ausgang 22 über eine flexible Druckleitung 23 mit dem zugeordneten Eingang 4 der Einzelblasdüse 3 verbunden. Dadurch kann die Länge der Druckleitungen 23 sehr kurz gehalten werden, wobei man sich bei der Längenbemessung wiederum an jeweils der dem gewählten Ausgang 22 entfernt liegenden Endposition 8 oder 9 der Weblade 5 orientiert.

Schließlich ist in Figur 3 eine weitere Ausführung der Schußfadeneintragsvorrichtung dargestellt. Es ist ein einziger Verteilerblock 24 vorhanden, der von einer Hauptluftzufuhr 25 gespeist wird und aus mehreren, miteinander verbundenen Einzelelementen besteht. Dadurch wird eine annähernd kreisbogenförmige Ausbildung des Verteilerblocks 24 erreicht. Die Ausgänge 26 zur Luftversorgung des Hauptblasdüsenblockes 2 können beliebig und in geeigneter Weise auf die Einzelelemente verteilt sein. Im Beispiel sind im oberen Bereich des Verteilerblocks 24 vier Ausgänge 26 und in den beiden Seitenbereichen jeweils zwei Ausgänge 26 vorgesehen. Zur Luftversorgung des Hauptblasdüsenblockes 2 werden nun in oben beschriebener Weise den Eingängen 4 der Einzelblasdüsen 3 möglichst die nächstliegenden Ausgänge 26 des Verteilerblocks 24 zugeordnet und über eine Druckleitung 27 verbunden, wobei auch bei der Längenbemessung der Druckleitungen 27 wie in den Beispielen gemäß Figur 1 und Figur 2 verfahren wird.

### ZEICHNUNGS-LEGENDE

- 1: Schußfadeneintragsvorrichtung
- 2: Hauptblasdüsenblock
- 3: Einzelblasdüse
- 4: Eingang
- 5: Weblade
- 6: Achse
- 7: Bewegungsrichtung
- 8: Endposition
- 9: Endposition
- 10: Verteilerblock
- 11: Hauptluftzufuhr
- 12: Ausgang
- 13: Verteilerblock
- 14: Hauptluftzufuhr
- 15: Ausgang
- 16: Verteilerblock
- 17: Hauptluftzufuhr
- 18: Ausgang
- 19: Druckleitung

- 20: Verteilerblock
- 21: Hauptluftzufuhr
- 22: Ausgang
- 23: Druckleitung
- 24: Verteilerblock
- 25: Hauptluftzufuhr
- 26: Ausgang
- 27: Druckleitung
- 28: Hauptblasdüse
- 29: Vordüse
- 30: Verteilerblock
- 31: Verteilerblock
- 32: Druckleitung

## Patentansprüche

1. Schußfadeneintragsvorrichtung für eine Luftdüsenwebmaschine umfassend, den Hauptblasdüsenblock einbeziehend, wenigstens einen auf einer Weblade angeordneten und mit dieser mitbeweglichen Blasdüsenblock, welcher wenigstens eine Einzelblasdüse aufweist, Einrichtungen zum Zuführen von Druckluft zu dem Blasdüsenblock, dem ein oder mehrere stationär angeordnete Verteilerblöcke zugeordnet sind, die jeweils wenigstens einen Ausgang enthalten, von welchem Ausgang die Druckluft über jeweils eine flexible Druckleitung dem Eingang der Einzelblasdüse zugeführt wird, **dadurch gekennzeichnet, daß** der oder die Verteilerblöcke (10,13,16; 20; 24) den Hauptblasdüsenblock (2) unabhängig von der Stellung der Weblade (5) wenigstens teilweise umgeben.

2. Schußfadeneintragsvorrichtung nach Anspruch 1, **dadurch gekennzeichnet, daß** mehrere einzelne Verteilerblöcke (10,13,16) vorhanden sind, die etwa L-förmig oder U-förmig um den Hauptblasdüsenblock (2) angeordnet sind.

3. Schußfadeneintragsvorrichtung nach Anspruch 2, **dadurch gekennzeichnet, daß** die einzelnen Verteilerblöcke (10,13,16) in einer Ebene senkrecht zur Längsachse (6) der Weblade (5) angeordnet sind.

4. Schußfadeneintragsvorrichtung nach Anspruch 2, **dadurch gekennzeichnet, daß** die einzelnen Verteilerblöcke (30,31) in Richtung der Längsachse (6) der Weblade (5) räumlich zueinander versetzt angeordnet sind.

5. Schußfadeneintragsvorrichtung nach Anspruch 1, **dadurch gekennzeichnet, daß** der Verteilerblock (20) als Kreisbogen oder U-förmig ausgebildet ist, an welchem die Ausgänge (22) in regelmäßigen oder veränderlichen Abständen zueinander angeordnet sind.

6. Schußfadeneintragsvorrichtung nach Anspruch 1, **dadurch gekennzeichnet, daß** der Verteilerblock (24) aus mehreren, miteinander verbundenen Einzelelementen besteht, und die Ausgänge (26) beliebig auf die Einzelelemente verteilt angeordnet sind.

7. Schußfadeneintragsvorrichtung nach einem der Ansprüche 1 - 6, **dadurch gekennzeichnet, daß** jeder Ausgang (12,15,18; 22; 26) des Verteilerblocks (10,13,16; 20;24) mit einem steuerbaren Ventil in Verbindung steht.

8. Schußfadeneintragsvorrichtung nach einem der Ansprüche 1 - 7, **dadurch gekennzeichnet, daß** die Eingänge (4) für die Einzelblasdüsen (3) des Hauptblasdüsenblockes (2) verteilt am Umfang des Hauptblasdüsenblockes angeordnet sind.

## Claims

1. Weft insertion apparatus for an air jet loom comprising, including the main blow nozzle block, at least one blow nozzle block which is arranged on a sley and which moves therewith and which has at least one individual blow nozzle, and comprising devices for supplying compressed air to the blow nozzle block, with which are associated one or more distributor blocks which are arranged in a stationary manner and which each contain at least one outlet, from which the compressed air is supplied via a flexible pressure line to the inlet of the individual blow nozzle, **characterised in that** the distributor block(s) (10, 13, 16; 20; 24) at least partially surround(s) the main blow nozzle block (2) irrespective of the position of the sley (5).

2. Weft insertion apparatus according to claim 1, **characterised in that** there are provided a plurality of individual distributor blocks (10, 13, 16) which are arranged around the main blow nozzle block (2) approximately in an L-shaped or U-shaped manner.

3. Weft insertion apparatus according to claim 2, **characterised in that** the individual distributor blocks (10, 13, 16) are arranged in a plane perpendicularly to the longitudinal axis (6) of the sley (5).

4. Weft insertion apparatus according to claim 2, **characterised in that** the individual distributor blocks (30, 31) are arranged spatially offset relative to each other in the direction of the longitudinal axis (6) of the sley (5).

5. Weft insertion apparatus according to claim 1, **characterised in that** the distributor block (20) is in the form of a circular arc or U-shape, on which the outlets (22) are arranged at regular or variable intervals relative to each other.

6. Weft insertion apparatus according to claim 1, **characterised in that** the distributor block (24) comprises a plurality of individual elements connected to each other and the outlets (26) are arranged randomly distributed over the individual elements.

7. Weft insertion apparatus according to any one of claims 1 to 6, **characterised in that** each outlet (12, 15, 18; 22; 26) of the distributor block (10, 13, 16; 20; 24) is connected to a controllable valve.

8. Weft insertion apparatus according to any one of claims 1 to 7, **characterised in that** the inlets (4) for the individual blow nozzles (3) of the main blow nozzle block (2) are arranged distributed around the periphery of the main blow nozzle block.

## Revendications

1. Dispositif d'insertion de trame pour un métier à tisser à buses d'air comprenant, en intégrant le bloc principal de buses soufflantes, au moins au bloc de buses soufflantes disposé sur un battant de métier à tisser et pouvant se placer avec celui-ci, lequel présente au moins une buse soufflante individuelle, des appareils pour amener de l'air comprimé au bloc de buses soufflantes, auquel sont attribués un ou plusieurs blocs distributeurs disposés de façon fixe, lesquels contiennent chacun au moins une sortie, de laquelle l'air comprimé est amené à l'entrée de la buse soufflante individuelle au moyen d'une conduite sous pression flexible, **caractérisé en ce que** le ou les blocs distributeurs (10, 13, 16 ; 20 ; 24) entoure(nt) au moins partiellement le bloc principal de buses soufflantes (2) indépendamment de la position du battant de métier à tisser (5).

2. Dispositif d'insertion de trame selon la revendication 1, **caractérisé en ce que** plusieurs blocs distributeurs (10, 13, 16) individuels sont présents, qui sont disposés à peu près en forme de L ou en forme de U autour du bloc principal de buses soufflantes (2).

3. Dispositif d'insertion de trame selon la revendication 2, **caractérisé en ce que** les blocs distributeurs (10, 13, 16) individuels sont disposés dans un plan perpendiculairement à l'axe longitudinal (6) du battant de métier à tisser (5).

4. Dispositif d'insertion de trame selon la revendication 2, **caractérisé en ce que** les blocs distributeurs (30, 31) individuels sont disposés dans le sens de l'axe longitudinal (6) du battant de métier à tisser (5) et de façon décalée dans l'espace les uns par rapport aux autres.

5. Dispositif d'insertion de trame selon la revendication 1, **caractérisé en ce que** le bloc distributeur (20) est conçu comme un arc de cercle ou en forme de U, sur lequel les sorties (22) sont disposées à des intervalles réguliers ou variables les uns par rapport aux autres.

6. Dispositif d'insertion de trame selon la revendication 1, **caractérisé en ce que** le bloc distributeur (24) comprend plusieurs éléments individuels reliés les uns aux autres et les sorties (26) sont disposées avec une répartition quelconque entre les éléments individuels.

7. Dispositif d'insertion de trame selon l'une quelconque des revendications 1 à 6, **caractérisé en ce que** chaque sortie (12, 15, 18 ; 22 ; 26) du bloc distributeur (10, 13, 16 ; 20 ; 24) est en liaison avec une vanne contrôlable.

8. Dispositif d'insertion de trame selon l'une quelconque des revendications 1 à 7, **caractérisé en ce que** les entrées (4) pour les buses soufflantes individuelles (3) du bloc principal de buses soufflantes (2) sont disposées réparties sur le pourtour du bloc principal de buses soufflantes.
